# EUROPÄISCHE PATENTSCHRIFT

(11) **EP 1 339 624 B1**
(45) Veröffentlichungstag und Bekanntmachung des Hinweises auf die Patenterteilung: **01.06.2005**
(21) Anmeldenummer: 01986292.9
(22) Anmeldetag: 04.10.2001
(51) Int. Cl.: B65D 90/50, B65D 90/04

(54) **FLÜSSIGKEITSBEHÄLTER SOWIE MITTEL UND VERFAHREN ZUR AUSKLEIDUNG DERSELBEN**
FLUID CONTAINER AND MEANS AND METHOD FOR LINING THE SAME
CONTENANT A LIQUIDE ET MOYEN ET PROCEDE POUR GARNIR LEDIT CONTENANT

(30) Priorität: 05.10.2000 DE 10049640
(43) Veröffentlichungstag der Anmeldung: 03.09.2003
(73) Patentinhaber: Trocellen GmbH, 53840 Troisdorf (DE); RUHR OEL GmbH, 45876 Gelsenkirchen (DE)
(72) Erfinder: STOLZE, Reiner, 4628 Dorsten (DE); BREITSCHEIDEL, Hans-Ulrich, 53721 Siegburg (DE); KAUTZ, Rudolf, 53773 Hennef (DE)
(74) Vertreter: HT-Patentabteilung
(86) Internationale Anmeldenummer: PCT/DE2001/003821
(87) Internationale Veröffentlichungsnummer: WO 2002/028749

(56) Entgegenhaltungen:
- DE-U- 29 807 285

## Beschreibung

Gegenstand der Erfindung ist ein Flüssigkeitsbehälter mit Lecküberwachung insbesondere zur Lagerung wassergefährdender Stoffe, eine Auskleidung für einen Flüssigkeitsbehälter sowie ein Verfahren zur Auskleidung eines Flüssigkeitsbehälters.

### Technisches Gebiet

Als Flüssigkeitsbehälter für die Lagerung wassergefährdender Stoffe werden beispielsweise Flachbodentanks gemäß DIN 4119 und andere Lagerbehälter, wie beispielsweise zylindrische Lagerund Stahlbehälter nach DIN 6608-1, eingesetzt. Gemäß der Verordnung zur Lagerung wassergefährdender Stoffe können derartige Flüssigkeitsbehälter mit Doppelböden ausgerüstet sein, die einen Überwachungsraum zur Lecküberwachung bilden. In dem Überwachungsraum wird durch eine Unterdruckpumpe eines Leckanzeigers ein Unterdruck erzeugt. Im Falle einer Undichtigkeit des Flüssigkeitsbehälters verringert sich der Unterdruck und durch eine druckabhängige Steuerung kann Alarm ausgelöst werden.

### Stand der Technik

Aus der DE 93 11 620 U1 ist eine auf Undichtigkeiten überprüfbare Auskleidung von Flüssigkeitsbehältern auf der Basis von elektrisch leitfähigem Gummi bekannt. Diese Auskleidung weist jedoch nicht den vorgeschriebenen Überwachungsraum auf.

Die CH 561 143 A5 offenbart ein ortsfeste Tankanlage für Flüssigkeiten mit einer aus zwei Bodenplatten und einer dazwischenliegenden Abstandsschicht bestehenden Bodeneinheit. Die Abstandsschicht kann auch in Form eines Gitters ausgeführt sein. Diese Anordnung bedingt eine aufwendige, nicht nachgiebige, dem Tankinneren zugewandte Bodenplatte. Eine nachträgliche Sanierung mit einem derartigen System ist naturgemäß mit hohen Aufwand verbunden.

Aus der CH 617 148 A5 ist ein Lagerbehälter für flüssige Brennstoffe bekannt, mit einer zur Aufnahme mechanischer Kräfte dienenden Hauptwand, insbesondere aus Beton oder Stahlbeton, und einer auf deren der Brennstoffüllung zugewandten Seite vorgesehenen abdichtenden Beschichtung, die mehrere Lagen aus gegenüber dem Brennstoff beständigem Kunststoffmaterial aufweist. Im .einzelnen weist diese innere Wandung ein profiliertes, abstandbildendes Blech, eine Zwischenfüllung aus Kunstharzmörtel und eine elektrisch leitende Deckschicht auf. Eine solche Anordnung ist ebenfalls ausgesprochen aufwendig und teuer in der Herstellung.

Aus der DE 43 05 441 C1 ist ein Auffangraum für wassergefärdende Flüssigkeiten mit einer äußeren Bodenlage aus Beton, einer Dichtmittellage in Form einer auf die äußere Bodenlage aufgesetzten flüssigkeitsdichtenden Metallblechwanne und mit einer inneren Bodenlage sowie einer umlaufenden Seitenwand aus Beton bekannt, wobei die Metallblechwanne allseitig von dem Beton der Bodenlagen und der Seitenwand umgeben ist. Ein solcher Auffangraum ist naturgemäß sehr aufwendig in der Herstellung, zudem eignet sich diese Lösung nicht zur nachträglichen Sanierung von Flüssigkeitsbehältern wir Flachbodentanks.

Aus der DE 38 34 656 C1 ist eine Anordnung zum nachträglichen Abdichten einer Ölauffangwanne bekannt, die im wesentlichen aus zwei Folien besteht, zwischen denen ein Unterdruck zur Überprüfung einer eventuellen Leckage angelegt wird. Diese Schrift offenbart jedoch keine Möglichkeit, die Durchgängigkeit des Zwischenraumes zwischen den beiden Folien bei Anliegen des Unterdrucks sicherzustellen, so daß eine zuverlässige Leckerkennung nicht gewährleistet ist.

Aus der EP 0 705 771 B1 ist ein Verfahren zur Herstellung eines doppelwandigen Tanks aus einem einwandigen Tank bekannt, bei dem aus Flachprofilen und Stahlblechen ein zweiter Innentank hergestellt und im Abstand zum bestehenden Tank angeordnet wird. Derartige Verfahren sind sehr aufwendig und teuer, zudem besteht die Gefahr, daß bei Setzungserscheinungen insbesondere größerer Tanks Undichtigkeiten auftreten.

Aus der DE 29 807 285 U1 ist ein Flachbodentank mit Leckschutzauskleidung bekannt, bei dem die Leckschutzauskleidung aus einer medienresistenten Folie aus Kunststoff besteht, die durch geeignete Abstandshalter in einem geringen Abstand zum Tankboden befestigt ist. Bei Verwendung zugelassener Auskleidungsfolien, z. B. bei Öltanks, besteht hierbei jedoch die Gefahr, daß die Folie durch den hohen Flüssigkeitsdruck in die beispielsweise aus einem Gitter bestehende Zwischenschicht gedrückt und dabei beschädigt wird. Eine weitere Gefahr besteht darin, daß der Zwischenraum durch die eingedrückte Folie abgedichtet wird, wodurch eine Überwachung verhindert wird. Hierdurch ist insbesondere die Langzeitstabilität des Systems nicht zuverlässig gewährleistet.

### Aufgabe

Aufgabe der vorliegenden Erfindung ist es, eine auf Undichtigkeiten überprüfbare Auskleidung bzw. Verkleidung eines Flüssigkeitsbehälters zur Verfügung zu stellen, die zuverlässig und langzeitstabil arbeitet und mit geringem Aufwand herstellbar ist. Sie soll insbesondere auch hohen Behälterdrücken standhalten, ohne zu versagen. Ein weiteres Anliegen der Erfindung ist es, einen Flüssigkeitsbehälter mit Lecküberwachung sowie ein Verfahren zur Lecküberwachung eines Flüssigkeitsbehälters zur Verfügung zu stellen.

### Darstellung der Erfindung

Die Erfindung löst diese Aufgabe durch eine Aus- bzw. Verkleidung nach Anspruch 1, einen Flüssigkeitsbehälter nach Anspruch 5 bzw. ein Verfahren nach Anspruch 7, bevorzugt in Verbindung mit einem oder mehreren der Merkmale der jeweiligen Unteransprüche.

Kern der Erfindung ist die Verwendung einer Auskleidung eines Flüssigkeitsbehälters mit einer netzartigen Abstandsschicht aus kreuzweise zueinander angeordneten Einzelfäden in Verbindung mit einer Polsterschicht aus Schaumstoff. Die Abstandsschicht dient dabei zur Sicherstellung eines fluiddurchlässigen Zwischenraumes bzw. einer Zwischenschicht zwischen der eigentlichen Abdichtung und dem Behälterboden bzw. der Behälterwandung und damit zur Überprüfung der Dichtigkeit sowohl der aus Folien bestehenden Abdichtung als auch des Behälterbodens bzw. -wandung. Der Einsatz der Polsterschicht aus Schaumstoff zwischen der Folien-Abdichtung und der Abstandsschicht verhindert, daß die Folie bei hoher Druck- und Langzeitbeanspruchung in die Zwischenräume der Abstandsschicht gepreßt und hierdurch kurzoder langfristig zerstört werden kann.

Die erfindungsgemäße Auskleidung kann insbesondere zur Auskleidung des Tankbodens, ggf. auch der Tankinnenwände verwendet werden, sie kann jedoch auch zur äußeren Verkleidung eines Flüssigkeitsbehälters verwendet werden, um bei einer eventuellen Undichtigkeit der Tankwandung eine zuverlässige Trennung zwischen dem austretenden Gefahrgut und z. B. Regenwasser zu erreichen. Soweit in dieser Anmeldung der Begriff Auskleidung verwendet wird, wird damit gleichzeitig auch eine äußere Verkleidung eines Flüssigkeitsbehälters, beispielsweise eines Tankes, umfaßt.

Nach einer bevorzugten Ausführungsform der Erfindung besteht die netzartige Abstandsschicht aus zwei kreuzweise zueinander angeordneten Ebenen von Einzelfäden, wobei die Einzelfäden grundsätzlich eine gleiche Fadenstärke von insbesondere 1 bis 5 mm aufweisen können. Bevorzugt werden die einzelnen Ebenen von Einzelfäden jedoch aus unterschiedlich dicken Einzelfäden gebildet, wobei nach einer besonders bevorzugten Ausführungsform der Erfindung die der Polsterschicht zugewandte Ebene aus Fäden mit einem Durchmesser zwischen etwa 1 bis 2 mm bestehen, wobei die einzelnen Fäden mit einer Teilung von 2,5 bis 5 mm angeordnet sind. Der freie Zwischenraum zwischen zwei Fäden beträgt bevorzugt 0,5 bis 4 mm, insbesondere 1 bis 2,5 mm. Bei entsprechender Auswahl des Schaumstoffs für die Polsterschicht wird damit zuverlässig sichergestellt, daß der Schaumstoff nicht so weit in die netzartige Abstandsschicht eindringt, daß diese vollständig verschlossen wird. Es ist für die Sicherstellung der Überprüfbarkeit der Auskleidung jedoch nicht schädlich, wenn das Schaumstoffmaterial der Polsterschicht in gewissem Maß in die netzartige Abstandsschicht eindringt, ohne sie jedoch vollständig zu verschließen. In der dem Tankboden bzw. der Tankwandung zugewandten Ebene weisen die einzelnen Fäden eine Stärke von ca. 1,5 bis 3,5 mm, insbesondere 2 bis 3 mm, auf bei einer Teilung von 4 bis 8 mm, insbesondere 5 bis 7 mm. Die einzelnen Fäden dieser Ebene haben bevorzugt somit eine größere Dicke und einen größeren Abstand zueinander als die Fäden der dem Schaumstoff angrenzenden Ebene der Abstandsschicht.

Die einzelnen Fäden in jeder der beiden Ebenen verlaufen etwa parallel zueinander, während die Fäden einer Ebene zu den Fäden der anderen Ebene im Winkel von 40 bis 90° zueinander verlaufen. Insbesondere aus fertigungstechnischen Gründen kann der Winkel dabei von 90° abweichen.

Die Fäden der netzartigen Abstandsschicht bestehen bevorzugt aus thermoplastischem Kunststoff, insbesondere aus Polyolefinen. Besonders bevorzugt sind Polypropylen und insbesondere PE-HD, deren geringe Kriechneigung unter Beanspruchung eine ausreichende Langzeitstabilität gewährleistet. PE-HD weist den günstigsten Kompromiß zwischen guter Handhabbarkeit (Flexibilität) und geringer Kriechneigung auf. Unter Umständen kann auch eine Vernetzung der Fäden sinnvoll sein. Die Einzelfäden der beiden kreuzweise zueinander angeordneten Ebenen sind bevorzugt miteinander verbunden, insbesondere miteinander verschweißt, um eine bessere Handhabbarkeit zu gewährleisten und ein Verschieben der Fäden gegeneinander zu verhindern. Sie können grundsätzlich auch miteinander verwebt sein.

Als Polsterschicht für die erfindungsgemäße Auskleidung wird bevorzugt ein vernetzter Polyolefinschaumstoff einer Rohdichte zwischen 120 und 350 kg/m³ verwendet. Vernetzte Polyolefinschaumstoffe, beispielsweise im Handel erhältlich unter der Marke Trocellen®, weisen ein ausgezeichnetes Langzeitverhalten unter Druckbeanspruchung mit geringer Kriechneigung auf, so daß mit der geeigneten Auswahl der netzartigen Abstandsschicht eine zuverlässige Auskleidung auch bei hohen Druckbeanspruchungen der Auskleidung durch eine hohe Flüssigkeitssäule gewährleistet ist. Die Rohdichte beträgt besonders bevorzugt zwischen 180 und 250 kg/m³, da in diesem Bereich einerseits eine genügende Stabilität der Polsterschicht gewährleistet ist und andererseits ein befriedigender Schutz der über der Polsterschicht angeordneten eigentlichen Abdichtung gewährleistet ist. Die bevorzugte Dicke der Polsterschicht beträgt zwischen 3 und 5 mm, wobei größere Dicken nur eine geringe zusätzliche Schutzwirkung bewirken.

Die eigentliche flüssigkeitsdichte Folien-Abdichtung besteht - wie dem Durchschnittsfachmann grundsätzlich bekannt - aus thermoplastischem Kunststoff, insbesondere Weich-PVC. Z. B. kann die Heizöltankfolie Mipoplast® R 9625/6 der Firma Sika-Trocal GmbH verwendet werden.

Die erfindungsgemäße Auskleidung kann ggf. in den einzelnen Schichten nacheinander im bzw. am Tank angebracht werden, also zunächst die netzartige Abstandsschicht aus kreuzweise zueinander angeordneten Einzelfäden, dann die Polsterschicht aus Schaumstoff und abschließend die flüssigkeitsdichte Folien-Abdichtung. Bevorzugt ist jedoch die Verwendung eines Verbund-Flächengebildes, bestehend aus der Abstandsschicht und der Polsterschicht oder aus allen drei, miteinander verbundenen Schichten.

Besonders bevorzugt ist die Verwendung einer zweilagigen Schicht aus Abstandsschicht und Polsterschicht aus Schaumstoff, wobei beide durch thermisches Verschweißen miteinander verbunden sind, während die Folien-Abdichtung getrennt aufgebracht wird. Die Folien-Abdichtung besteht dabei aus einzelnen Dichtungsbahnen, die überlappend miteinander verschweißt werden. Die fluiddichte Abdichtung gegenüber dem Behälterboden bzw. der Behälterwandung erfolgt in dem Durchschnittsfachmann grundsätzlich bekannter Weise, insbesondere durch Klemmschienen, Verkleben o. dgl. Die Lecküberwachung erfolgt in an sich dem Fachmann bekannter Weise insbesondere durch Anlegen von Unterdruck an den Zwischenraum zwischen Polsterschicht und der eigentlichen Wandung bzw. dem Boden des Tanks. Im Falle einer Undichtigkeit des Flüssigkeitsbehälters verringert sich dieser Unterdruck und mit einer druckabhängigen Steuerung kann Alarm ausgelöst werden.

Die erfindungsgemäße Auskleidung eignet sich für Tanks und andere Behälter mit großen Füllhöhen, z. B. bis ca. 20 bis 25 m, sowie beliebigen Durchmessern. Ggf. kann bei großen Durchmessern der Flüssigkeitsbehälter der Überwachungsraum geeignet geteilt werden, um im Falle einer Leckage einzelne Segmente gezielt sanieren zu können.

Als Lagerstoffe können je nach verwendeter Abdichtungsfolie Medien der Gefahrenklassen AI, AII, AIII und B gemäß § 3 der VbF gelagert werden.

Ein wichtiger Vorteil des erfindungsgemäßen Systems gegenüber gebräuchlichen Lösungen ist die Flexibilität des gesamten Aufbaus. So können vorhandene Unebenheiten des Untergrundes, z. B. des Stahlbodens, überbrückt werden. Dabei entstehen keine zusätzlichen Spannungen und Kräfte, welche auf die vorhandene Stahlkonstruktion wirken und Schäden verursachen könnten.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch einen erfindungsgemäß ausgekleideten Tankboden
- Fig. 2: eine perspektivische Ansicht der erfindungsgemäßen Auskleidung in der Ansicht vom Behälterboden aus.

### Bester Weg zur Ausführung der Erfindung

Für die Auskleidung eines Tankbodens 2 eines Stahlöltanks werden zunächst bahnenförmige Elemente aus vernetztem Polyolefinschaum einer Rohdichte von 220 kg/m³ (Handelsname Trocellen®, Typ 22004N, Hersteller HT TROPLAST AG,) und einer Dicke von 4 mm mit einem netz- bzw. gitterartigen Flächengebilde aus PE-HD-Fäden thermisch kaschiert. Das netzartige Flächengebilde besteht dabei aus zwei an den Kreuzungspunkten miteinander verbundenen, in zwei Ebenen verlaufenden Einzelfäden 6, 6'. In jeder Ebene verlaufen die Fäden parallel zueinander und gegenüber den Fäden 6, 6' der anderen Ebene im Winkel von ca. 70° zueinander. Die dem Schaumstoff zugewandte Ebene besteht aus Einzelfäden 6 mit 1,5 mm Durchmesser (*D* in Fig. 2) und einer Teilung A von 3,7 mm, also mit einer lichten Gitterweite von 2,2 mm. Die dem Tankboden zugewandte Ebene besteht aus Einzelfäden 6' einer Dicke *C* von 2,5 mm Durchmesser und einer Teilung *B* von 6 mm, also einem lichten Abstand von 3,5 mm zueinander.

Der Boden 2 des Öltanks wird mit diesen bahnenförmigen zweischichtigen Elementen zunächst ausgelegt. Die einzelnen bahnenförmigen Elemente werden dabei auf Stoß verlegt. Die Längskanten zwischen zwei aneinander grenzenden Elementen werden anschließend durch Aufschweißen von Schaumstoffbändern aus dem gleichen Material wie die Polsterschicht zueinander fixiert, wodurch gleichzeitig die Stoßkanten verdeckt und die später darüberliegende Abdichtungsfolie geschützt wird.

Auf diese mehrlagige Schicht wird anschließend in an sich bekannter Weise eine Abdichtung 4 aus einer Tankschutzfolie aus Weich-PVC, Handelsname Mipoplast® R 9625/6 der Sika-Trocal GmbH, mit einer Stärke von 1,5 mm aufgebracht und überlappend zu einer flüssigkeitsdichten Folien-Abdichtung miteinander verbunden.

Die Anbindung des Systems an die Tankwandung ist in Fig. 1 näher erläutert. Hierzu wird ein Blechstreifen 7 in ca. 80 cm Höhe über dem Tankboden 2 unter einem spitzen Winken angeschweißt. Der Rand der Abdichtungsfolie 4 an diesen Blechstreifen 7 durch Kleben befestigt. Anschließend erfolgt ein Vergießen der Sicke mit einer medienbeständigen Vergußmasse 3.

### Legende

- 1: Tankwandung
- 2: Tankboden
- 3: Vergußmasse
- 4: Abdichtungsfolie
- 5: Schaumstoffschicht
- 6: Fäden der 1. Ebene
- 6': Fäden der 2. Ebene
- 7: Blechstreifen

## Patentansprüche

1. Auskleidung oder Verkleidung eines auf Undichtigkeiten überprüfbaren Flüssigkeitsbehälters mit ei.ner flüssigkeitsdichten Folien-Abdichtung (4) und einer netzartigen Abstandsschicht, **dadurch gekennzeichnet, dass** die Auskleidung oder Verkleidung
- eine netzartige Abstandsschicht aus kreuzweise zueinander angeordneten Einzelfäden (6, 6') und
- eine zwischen der Folien-Abdichtung (4) und der Abstandsschicht angeordnete Polsterschicht aus Schaumstoff (5)
aufweist.

2. Auskleidung nach Anspruch 1, **dadurch gekennzeichnet, daß** die Einzelfäden (6, 6') der netzartigen Abstandsschicht einen Durchmesser von 1 bis 5 mm aufweisen.

3. Auskleidung nach Anspruch 2, **dadurch gekennzeichnet, daß** die netzartige Abstandsschicht aus zwei Ebenen von Einzelfäden (6, 6') besteht, wobei die obere, der Polsterschicht zugewandte Ebene aus Einzelfäden (6) mit je 1 bis 2 mm Durchmesser und einem mittleren Abstand von 2,5 bis 5 mm und die untere, der Polsterschicht abgewandte Ebene der Abstandsschicht aus dickeren Fäden (6') mit 2 bis 3 mm Durchmesser und einem mittleren Abstand der Einzelfäden (6') von 5 bis 7 mm besteht, und wobei die Fäden der beiden Ebenen untereinander im Winkel von 40 bis 90° zueinander verlaufen und an den Kreuzungspunkten miteinander verbunden sind.

4. Auskleidung nach einem der Ansprüche 1 bis 3, **dadurch gekennzeichnet, daß** die Polsterschicht aus vernetztem Polyolefinschaumstoff (5) einer Rohdichte zwischen 120 und 350, insbesondere 180 bis 250 kg/m³ und eine Dicke zwischen 3 und 5 mm besteht.

5. Flüssigkeitsbehälter mit Lecküberwachung zur Lagerung von wassergefährdenden Stoffen mit einer auf Undichtigkeiten überprüfbaren flüssigkeitsdichten Folien-Abdichtung (4) und einer netzartigen Abstandsschicht, wobei
- die flüssigkeitsdichte Folien-Abdichtung (4) fluiddicht gegenüber dem Boden und/oder der Wandung des Flüssigkeitsbehälters abgedichtet ist und
- die netzartige Abstandsschicht zur Überwachung der Dichtigkeit unter einem gegenüber der Atmosphäre verringerten Druck beaufschlagt wird,
**dadurch gekennzeichnet, dass** die Auskleidung oder Verkleidung des Flüssigkeitsbehälters
- eine netzartige Abstandsschicht aus kreuzweise zueinander angeordneten Einzelfäden und
- eine zwischen der Folien-Abdichtung' (4) und der Abstandsschicht angeordnete Polsterschicht aus Schaumstoff (5)
aufweist.

6. Verfahren zur Lecküberwachung eines Flüssigkeitsbehälters unter Verwendung einer Auskleidung bzw. Verkleidung nach einem der Ansprüche 1 bis 4, wobei die Folien-Abdichtung (4) der Auskleidung bzw. Verkleidung fluiddicht gegenüber dem Boden und/oder der Wandung des Flüssigkeitsbehälters abgedichtet ist und der durch die netzartige Abstandsschicht gebildete Zwischenraum zwischen der Polsterschicht und dem Behälterboden bzw. der Behälterwandung mittels Unterdruck auf Dichtigkeit überprüft wird.

## Claims

1. Lining or cladding of a liquid container capable of being checked for leaks with a liquid-type sheet seal (4) and with a net-like spacer layer, **characterized in that** the lining or cladding has
- a net-like spacer layer consisting of individual threads (6, 6') arranged crosswise to one another, and
- a cushioning layer arranged between the sheet seal (4) and spacer layer and consisting of foam material (5).

2. Lining according to Claim 1, **characterized in that** the individual threads (6, 6') of the net-like spacer layer have a diameter of 1 to 5 mm.

3. Lining according to Claim 2, **characterized in that** the net-like spacer layer consists of two planes of individual threads (6, 6'), the upper plane which faces the cushioning layer consisting of individual threads (6), each with a diameter of 1 to 2 mm and with a mean spacing of 2.5 to 5 mm, and a lower plane of the spacer layer which faces away from the cushioning layer consisting of thicker threads (6') with a diameter of 2 to 3 mm and with a mean spacing of the individual threads (6') of 5 to 7 mm, and the threads of the two planes running one under the other at an angle of 40 to 90° to one another and being connected to one another at the crossing points.

4. Lining according to one of Claims 1 to 3, **characterized in that** the cushioning layer consists of cross-linked polyolefine foam material (5) with a bulk density of between 120 and 350, in particular of 180 to 250 kg/m3, and a thickness of between 3 and 5 mm.

5. Liquid container with leakage monitoring for the storage of water-incompatible materials, with a liquid-tight sheet seal (4) capable of being checked for leaks and with a net-like spacer layer,
- the liquid-tight sheet seal (4) being sealed off, fluid-tight, with respect to the bottom and/or to the wall of the liquid container, and
- the net-type spacer layer being subjected to a pressure reduced with respect to the atmosphere for the purpose of monitoring the leak-tightness,
**characterized in that** the lining or cladding of the liquid container has
- a net-like spacer layer consisting of individual threads arranged crosswise to one another and
- a cushioning layer arranged between the sheet seal (4) and the spacer layer and consisting of foam material (5).

6. Method for a leakage monitoring of a liquid container, using a lining or cladding according to one of Claims 1 to 4, the sheet seal (4) of the lining or cladding being sealed off, fluid-tight, with respect to the bottom and/or to the wall of the liquid container, and the interspace formed between the cushioning layer and the container bottom or container wall by means of the net-like spacer layer being checked for leak-tightness by means of a vacuum.

## Revendications

1. Garniture ou habillage d'un contenant à liquide dont les défauts d'étanchéité peuvent être contrôlés, avec une étanchéification en feuille (4) étanche aux liquides et une couche d'espacement en forme de filet, **caractérisé(e) en ce que** la garniture ou l'habillage
- présente une couche d'espacement en forme de filet constituée de fils individuels (6, 6') disposés de manière croisée les uns par rapport aux autres et
- une couche de rembourrage en mousse (5) disposée entre l'étanchéification en feuille (4) et la couche d'espacement.

2. Garniture selon la revendication 1, **caractérisée en ce que** les fils individuels (6, 6') de la couche d'espacement en forme de filet présentent un diamètre de 1 à 5 mm.

3. Garniture selon la revendication 2, **caractérisée en ce que** la couche d'espacement en forme de filet se compose de deux plans de fils individuels (6, 6'), le plan supérieur, le plan tourné vers la couche de rembourrage étant constitué de fils individuels (6) de diamètre respectif de 1 à 2 mm et avec un espacement moyen de 2,5 à 5 mm, et le plan inférieur, le plan de la couche d'espacement opposé à la couche de rembourrage, étant constitué de fils plus épais (6') de diamètre de 2 à 3 mm et avec un espacement moyen des fils individuels (6') de 5 à 7 mm, et les fils des deux plans s'étendant les uns par rapport aux autres suivant un angle de 40 à 90° et étant connectés les uns aux autres au niveau des intersections.

4. Garniture selon l'une quelconque des revendications 1 à 3, **caractérisée en ce que** la couche de rembourrage se compose de mousse de polyoléfine réticulée (5) ayant une masse volumique apparente comprise entre 120 et 350, notamment entre 180 et 250 kg/m³ et une épaisseur comprise entre 3 et 5 mm.

5. Contenant à liquide avec contrôle des fuites pour le stockage de substances dangereuses pour l'eau, avec une étanchéification en feuille (4) étanche aux liquides et dont les défauts d'étanchéité peuvent être contrôlés et avec une couche d'espacement en forme de filet,
- l'étanchéification en feuille (4) étanche aux liquides étant rendue étanche aux liquides par rapport au fond et/ou à la paroi du contenant à liquide et
- la couche d'espacement en forme de filet étant sollicitée avec une pression réduite par rapport à l'atmosphère pour le contrôle de l'étanchéité,
**caractérisé en ce que** la garniture ou l'habillage du contenant à liquide
- présente une couche d'espacement en forme de filet constituée de fils individuels disposés de manière croisée les uns par rapport aux autres et
- une couche de rembourrage en mousse (5) disposée entre l'étanchéification en feuille (4) et la couche d'espacement.

6. Procédé de contrôle des fuites d'un contenant à liquide utilisant une garniture ou un habillage selon l'une quelconque des revendications 1 à 4, dans lequel l'étanchéification en feuille (4) de la garniture ou de l'habillage est rendue étanche aux fluides par rapport au fond et/ou à la paroi du contenant à liquide et l'espace intermédiaire formé par la couche d'espacement en forme de filet entre la couche de rembourrage et le fond du contenant ou la paroi du contenant est contrôlé en terme d'étanchéité au moyen d'une dépression.
